# EUROPÄISCHE PATENTSCHRIFT

(11) **EP 0 608 677 B1**
(45) Veröffentlichungstag und Bekanntmachung des Hinweises auf die Patenterteilung: **16.10.1996**
(21) Anmeldenummer: 93890135.2
(22) Anmeldetag: 07.07.1993
(51) Int. Cl.: B65F 1/14, B65F 1/02

(54) **Mülltonne**
Refuse receptacle
Poubelle

(30) Priorität: 28.01.1993 AT 146/93
(43) Veröffentlichungstag der Anmeldung: 03.08.1994
(73) Patentinhaber: KARL EDER ROBUST-PLASTIK KUNSTSTOFFVERARBEITUNGS-GESELLSCHAFT m.b.H, A-1220 Wien (AT)
(72) Erfinder:
(74) Vertreter: Berger, Erhard, Dr.

(56) Entgegenhaltungen:
- WO-A-92/12914
- DE-U- 9 115 757
- DE-U- 9 209 248

## Beschreibung

Die Erfindung betrifft eine Mülltonne mit gegenüber der üblichen 120 I-Tonne verringertem Fassungsvermögen.

Bisher gibt es auf dem Markt 80 I-Mülltonnen, die dieselbe Schüttrandhöhe wie eine 120 I-DIN-Tonne aufweisen, aber im Querschnitt entsprechend kleiner sind. Dieser verkleinerte Querschnitt hat zur Folge, daß die Mülltonnen überhaupt nicht standfest sind und bereits bei geringen Windstärken zum Umkippen neigen.

Als Alternative sind auch 80 I-Mülltonnen auf dem Markt, die einen ähnlichen Querschnitt besitzen wie die 120 I-DIN-Tonne, jedoch entsprechend niedriger sind, was in manchen Ländern von den Müllentsorgungsbetrieben nicht akzeptiert wird.

Der Erfindung lag daher die Aufgabe zugrunde, eine Mülltonne mit gegenüber der üblichen 120 I-Tonne verringertem Fassungsvermögen vorzusehen, bei welcher die oben aufgezeigten Nachteile behoben sind.

Diese Aufgabe wird erfindungsgemäß dadurch gelöst, daß die Mülltonne sowohl dieselbe Schüttrandhöhe als auch denselben Querschnitt wie die 120 I-Tonne aufweist, daß zur Verringerung des Fassungsvermögens die Mülltonne in der Höhe zweigeteilt ist, wobei der obere Teil mit einem eigenen Boden ausgebildet ist und den eigentlichen Müllaufnahmebehälter bildet, und daß die beiden Teile mittels einer vorzugsweise lösbaren Rastverbindung miteinander verbunden sind.

In der bevorzugten Ausführungsform der Erfindung ist die Anordnung zweckmäßig so getroffen, daß der obere Teil teilweise in den unteren Teil eingreift.

Die Rastverbindung ist dabei vorteilhaft von am oberen Teil vorgesehenen, vorzugsweise im Querschnitt dreieckigen Rastvorsprüngen und von am unteren Teil vorgesehenen Rasten, vorzugsweise in Form von Durchbrechungen gebildet.

Die Erfindung ermöglicht auf überraschend einfache Weise, bei unveränderter äußerer Form der Mülltonne eine beliebige Reduzierung des Fassungsvermögens zu erreichen, wobei das Fassungsvermögen zweckmäßig dadurch variiert werden kann, daß bei gleichbleibendem unteren Teil der Boden des oberen Teils in bezug auf die Teilungsebene der beiden Teile nach oben (kleineres Fassungsvermögen - z.B. 60 I) oder nach unten (größeres Fassungsvermögen - z.B. 80 I) versetzt wird.

So kann gemäß einem weiteren Merkmal der Erfindung bei einer Mülltonne mit kleinerem Fassungsvermögen, z.B. einer 60-I Mülltonne, der obere Teil über seinen Boden hinaus durch einen schürzenartigen Wandteil, an dem die Vorsprünge vorgesehen sind, verlängert sein, womit der Boden in bezug auf die Teilungsebene höher zu liegen kommt.

Bei einer Mülltonne mit größerem Fassungsvermögen, z.B. einer 80 I-Mülltonne, können die Rastvorsprünge an der eigentlichen Behälterwand des oberen Teils oberhalb dessen Bodens vorgesehen sein, sodaß der Boden in bezug auf die Teilungsebene tiefer zu liegen kommt.

Ein weiterer Vorteil ist, daß beide Teile stapelbar sind und damit kostengünstiger über größere Entfernungen transportiert werden können.

Die Montage der beiden Teile ist dank der Rastverbindung denkbar einfach.

Nachstehend ist die Erfindung anhand der beigeschlossenen Zeichnungen näher erläutert. Es zeigen: Fig. 1 eine Seitenansicht einer erfindungsgemäß ausgebildeten 60 I-Tonne, Fig. 2 in größerem Maßstab einen Schnitt nach der Linie II-II in Fig. 1, die Fig. 3 und 4 die Mülltonne nach Fig. 1 in Seitenansicht bzw. Vorderansicht, wobei der obere und der untere Teil der Mülltonne voneinander getrennt dargestellt sind, Fig. 5 eine Seitenansicht einer erfindungsgemäß ausgebildeten 80 I-Tonne, Fig. 6 in größerem Maßstab einen Schnitt nach der Linie VI-VI in Fig. 5, und die Fig. 7 und 8 die Mülltonne nach Fig. 5 in Seiten- und Vorderansicht, wobei der obere und der untere Teil der Mülltonne voneinander getrennt dargestellt sind.

Die in den Fig. 1 bis 4 dargestellte 60 I-Mülltonne weist im wesentlichen die gleiche äußere Form und insbesondere die gleiche Schüttrandhöhe und den gleichen Querschnitt wie eine übliche 120 I-Tonne auf, ist jedoch, was ihren Hauptkörper betrifft, zweigeteilt, u.zw. in einen unteren, oben offenen Teil 1 und einen oberen Teil 2, der einen eigenen Boden 3 besitzt (Fig. 2) und damit den eigentlichen Müllaufnahmebehälter bildet. Der Boden 3 liegt etwa auf Höhe der Teilungsebene der beiden Teile 1 und 2, wobei ein sich über den Boden 3 hinauserstreckender schürzenartiger Wandteil 4 sich in den unteren Teil 1 hineinerstreckt. Dieser schürzenartige Wandteil 4 weist auf zwei gegenüberliegenden Seiten an seiner in Kontakt mit der Innenseite des unteren Teils 1 stehenden Außenseite jeweils zwei im Querschnitt dreieckige Rastvorsprünge 5 auf, die beim Zusammenfügen der beiden Teile 1 und 2 in entsprechende Rasten 6 in Form von Durchbrechungen der Wand 1a des unteren Teils 1 einrasten (siehe insbesondere Fig. 2).

Durch Lösen der Rastverbindung, das durch Eindrücken der Rastvorsprünge 5 erfolgt, sind die beiden Teile 1 und 2 jederzeit wieder voneinander trennbar.

Bei der in den Fig. 5 bis 8 dargestellten 80 I-Mülltonne, deren unterer Teil 1' vollständig identisch mit dem Teil 1 der 60 I-Tonne ist, ist es die Behälterwand des oberen Teils 2' selbst, die in den unteren Teil 1' hineinragt und oberhalb des Bodens 3' die mit den Durchbrechungen 6' in der Wand 1a' des unteren Teils 1' zusammenwirkenden Rastvorsprünge 5' trägt. Hier liegt der Boden 3' des oberen Teils 2' innerhalb des unteren Teils 1'.

Es versteht sich, daß die Erfindung nicht auf die beschriebenen und dargestellten Ausführungsformen beschränkt ist. So könnte z.B. die Rastverbindung zwischen dem oberen und unteren Teil, insbesondere was die Anzahl und Form sowie den Ort der Anbringung der Rastvorsprünge und zugehörigen Rasten betrifft, abgeändert werden. Auch muß die Teilungsebene sich nicht unbedingt etwa auf halber Höhe der Mülltonne befinden, sondern könnte je nach dem zu realisierenden verringertem Fassungsvermögen auch höher oder tiefer liegen.

Da nicht Gegenstand der Erfindung, sind aus Gründen der besseren Übersichtlichkeit die Räder und der Deckel der Mülltonne in den Zeichnungen weggelassen worden.

## Patentansprüche

1. Mülltonne mit gegenüber der üblichen 120 l-Mülltonne verringertem Fassungsvermögen, dadurch gekennzeichnet, daß sie sowohl dieselbe Schüttrandhöhe als auch denselben Querschnitt wie die 120 l-Tonne aufweist und zur Verringerung des Fassungsvermögens in der Höhe zweigeteilt ist, wobei der obere Teil (2,2') mit einem eigenen Boden (3,3') ausgebildet ist und den eigentlichen Müllaufnahmebehälter bildet, und daß die beiden Teile (1,2; 1',2') mittels einer vorzugsweise lösbaren Rastverbindung (5,6; 5',6') miteinander verbunden sind.

2. Mülltonne nach Anspruch 1, dadurch gekennzeichnet, daß der obere Teil (2,2') teilweise in den unteren Teil (1,1') eingreift.

3. Mülltonne nach Anspruch 1 oder 2, dadurch gekennzeichnet, daß die Rastverbindung von am oberen Teil (2,2') vorgesehenen, vorzugsweise im Querschnitt dreieckigen Rastvorsprüngen (5,5') und von am unteren Teil (1,1') vorgesehenen Rasten (6,6'), vorzugsweise in Form von Durchbrechungen, gebildet ist (Fig. 2 und 6).

4. Mülltonne nach einem der Ansprüche 1 bis 3, insbesondere 60 I-Tonne, dadurch gekennzeichnet, daß der obere Teil (2) über seinen Boden (3) hinaus durch einen schürzenartigen Wandteil (4), an dem die Rastvorsprünge (5) vorgesehen sind, verlängert ist (Fig. 1 bis 4).

5. Mülltonne nach den Ansprüchen 1 bis 3, dadurch gekennzeichnet, daß die Rastvorsprünge (5') an der eigentlichen Behälterwand des oberen Teils (2') oberhalb dessen Bodens (3') vorgesehen sind (Fig. 5 bis 8).

## Claims

1. Dustbin with a capacity which is reduced in relation to the conventional 120-1 dustbin, characterized in that it has both the same filling-rim height and the same cross-section as the 120-1 dustbin, in that the height of the dustbin is divided in two in order to reduce the capacity, the top part (2, 2') being designed with its own base (3, 3') and forming the actual refuse-receiving container, and in that the two parts (1,2; 1',2') are connected to one another by means of a preferably releasable latching connection (5, 6; 5', 6').

2. Dustbin according to Claim 1, characterized in that the top part (2, 2') engages partially into the bottom part (1, 1').

3. Dustbin according to Claim 1 or 2, characterized in that the latching connection is formed by preferably cross-sectionally triangular latching protrusions (5, 5') provided on the top part (2, 2') and by detents (6, 6') which are preferably in the form of through-passages and are provided on the bottom part (1, 1') (Figures 2 and 6).

4. Dustbin according to one of Claims 1 to 3, in particular 60-1 dustbin, characterized in that the top part (2) is extended beyond its base (3) by means of an apron-like wall part (4) on which the latching protrusions (5) are provided (Figures 1 to 4).

5. Dustbin according to Claims 1 to 3, characterized in that the latching protusions (5') are provided on the actual container wall of the top part (2'), above the base (3') thereof (Figures 5 to 8).

## Revendications

1. Poubelle à capacité réduite par rapport à la poubelle de 120 litres usuelle, caractérisée en ce qu'elle présente la même hauteur de bord de décharge ainsi que la même section que la poubelle de 120 litres, et est subdivisée en deux en hauteur en vue de réduire sa capacité, la portion supérieure (2, 2') comportant son propre fond (3, 3') et constituant le volume de réception d'ordures proprement dit, et en ce que les deux portions (1, 2; 1', 2') sont reliées entre elles au moyen d'une liaison à cran, de préférence détachable.

2. Poubelle selon la revendication 1, caractérisée en ce que la portion supérieure (2, 2') s'accroche partiellement dans la portion inférieure (1, 1').

3. Poubelle selon les revendications 1 et 2, caractérisée en ce que la liaison à cran consiste en des saillies d'arrêt (5, 5'), de préférence à section triangulaire, prévues sur la portion supérieure (2, 2'), et des crans (6, 6'), de préférence en forme d'échancrures, prévus sur la portion inférieure (1, 1').

4. Poubelle selon l'une des revendications 1 à 3, en particulier poubelle de 60 litres, caractérisée en ce que la portion supérieure (2) est prolongée au-dessus de son fond (3) par une portion de paroi protectrice (4) prévue à l'emplacement des saillies d'arrêt (5) (figures 1 à 4).

5. Poubelle selon l'une des revendications 1 à 3, caractérisée en ce que les saillies d'arrêt (5') sont prévues sur la paroi protectrice proprement dite de la portion supérieure (2'), au-dessus de son fond (3') (figures 5 à 8).
